# FASCICULE DE BREVET EUROPEEN

(11) **EP 2 527 930 B1**
(45) Date de publication et mention de la délivrance du brevet: **02.07.2014**
(21) Numéro de dépôt: 12168537.4
(22) Date de dépôt: 18.05.2012
(51) Int. Cl.: G04B 45/00, G04B 13/00

(54) **Montre comprenant un mécanisme d'affichage d'une animation**
Uhr mit einem Mechanismus zum Anzeigen einer Animation
Timepiece comprising a mechanism for displaying an animation

(30) Priorité: 24.05.2011 CH 8842011
(43) Date de publication de la demande: 28.11.2012
(73) Titulaire: Richemont International S.A., 1752 Villars-sur-Glâne (CH)
(72) Inventeur: Junod, François, 1450 Sainte-Croix (CH)
(74) Mandataire: P&TS SA (AG, Ltd.)

(56) Documents cités:
- JP-A- 61 239 190
- US-A- 2 891 378

## Description

### Domaine technique

La présente invention concerne une montre permettant l'affichage d'une animation.

### Etat de la technique

Les montres usuelles comprennent un cadran permettant l'affichage de différentes informations horaires.

Afin de conférer un attrait particulier à chaque montre les fabricants ont multiplié les affichages de fonctions différentes.

En particulier dans les années 1900, plusieurs fabricants ont créé des montres automates. Celles-ci permettent l'animation d'une ou de plusieurs figurines placées au-dessus du cadran et fixées chacune sur un axe relié au mouvement de la montre et traversant le cadran.

Ce type d'animation a déjà été décrit dans différents documents de l'art antérieur. C'est le cas notamment des affichages de type pendulaire bien connus de l'état de la technique et décrits dans des documents anciens tels que les brevets suisses CH32172 et CH40797.

Le brevet CH32172 présente des personnages animés placés au-dessus du cadran et entraînés en oscillation par le mouvement de la montre.

Le document JP61239190 décrit une montre présentant un disque cadran sur lequel est représentée une succession d'images. Lorsque le disque est animé d'une vitesse élevée au moyen d'un moteur pas à pas, le défilement des images donne l'impression d'un mouvement animé. La montre ne possède pas de guichet et toutes les images sont visibles simultanément.

Le brevet CH40797 présente un motif animé entraîné en oscillation par la fourchette d'échappement du mouvement de la montre.

Le brevet US2891378 décrit une montre comportant deux disques adjacents, chaque disque étant lié à un pignon. Les deux pinions s'engrènent l'un à l'autre de manière à tourner en sens opposé. Un guichet dans le cadran permet à l'utilisateur de voir une portion des deux disques au point de contact. Chaque disque comporte une succession de portions d'images; les portions du disque inférieur forment avec les portions du disque supérieur une image complète. La rotation des deux disques produit l'illusion d'un mouvement animé, d'une façon qui ressemble aux dessins animés.

Dans cette solution, les deux disques sont directement entraînés par le mouvement. Bien que la description de ce brevet évoque un mouvement saccadé produit par l'échappement de la montre, ces saccades ne sont quasiment pas perceptibles à l'oeil nu. Le brevet parle en effet de disques effectuant un tour par minute et d'un échappement Roskopf, c'est-à-dire d'un échappement qui effectue typiquement 3,5 ou 4 alternances par seconde, ou davantage. Le mouvement est donc peu saccadé et l'image portée sur chaque disque n'est quasiment jamais immobile derrière le guichet; au lieu de cela cette image se déplace d'une façon qui semble continue entre un grand nombre de positions intermédiaires, ce qui nuit à la qualité de l'animation.

WO2006058925 décrit une pièce d'horlogerie à animation dans laquelle une étoile filante portée par un disque passe toute les six minutes devant un disque d'affichage des phases de la lune. Des documents plus récents décrivent également des montres munies d'animations similaires.

Le document EP1664941 décrit un mouvement de montre, de type mécanique, comprenant un mobile d'animation visible, simulant un mouvement de pendule. Le mobile est entraîné par un rouage d'animation en prise avec un rouage de finissage entrainé périodiquement en rotation par un organe moteur. L'animation proposée dans ce document est cependant limitée à un mouvement pendulaire.

Ces documents présentent des animations affichées au-dessus du cadran d'une montre dont le mouvement est saccadé. L'animation se limite à faire osciller un motif.

Par ailleurs, il existe des montres présentant une animation due à l'entraînement en rotation d'une séquence de motifs distincts.

Par exemple, l'affichage des quantièmes peut être réalisé par la rotation d'un anneau situé à la périphérie d'un cadran de montre.

Dans ce type de montres, le quantième est le plus souvent visible au travers d'un guichet.

Dans le cas de l'affichage du quantième, un mode de réalisation possible consiste à entraîner en rotation un anneau portant une séquence de nombres allant de 1 à 31. L'entraînement est assuré par le mouvement de la montre avec une fréquence de rotation d'un tour par 24 heures.

A titre d'exemples, les documents CH661171 et CH648449 décrivent un affichage des quantièmes inscrits sur un anneau périphérique tournant au moyen d'une croix de Malte. La fréquence de rotation d'un tel type d'affichage est d'un tour par 24 heures.

Le mouvement de rotation des mobiles réalisant l'animation des quantièmes est un mouvement discontinu. Cependant, la fréquence de rotation des motifs est trop faible pour produire une réelle impression d'animation.

Il existe donc un besoin d'une montre affichant une animation qui permette d'éviter au moins un des désavantages des dispositifs connus mentionnés.

### Bref résumé de l'invention

Un but de la présente invention est de proposer une montre affichant une animation exempte des limitations des montres connues.

Selon l'invention, ce but est atteint notamment au moyen d'une montre selon la revendication 1, et d'un procédé selon la revendication 12.

La montre selon l'invention offre donc la possibilité d'afficher une animation réalisée par le défilement saccadé d'une séquence d'images distinctes portées par un mobile d'animation à travers le guichet de la montre.

L'expression « impression d'une image animée » se réfère au domaine cinématographique où la succession des images projetées s'effectue à une vitesse particulière appelée également vitesse de défilement. Dans ce domaine cette vitesse de défilement est généralement de 18 à 24 images par seconde.

Dans le contexte de l'invention, la fréquence de défilement correspond à la vitesse à laquelle une image affichée à travers le guichet est remplacée par l'image suivante de la séquence d'images distinctes. Ce défilement est effectué grâce au mouvement saccadé du mobile d'animation devant le guichet.

La fréquence de défilement sera de préférence supérieure à 2 images par seconde, ce qui est déjà suffisant pour donner une impression d'animation certes très saccadée.

De préférence, cette fréquence de défilement sera comprise entre 2 et 24 images par seconde.

Un obturateur peut être prévu pour augmenter le nombre d'images par seconde et ainsi améliorer l'impression d'animation. Lorsque le mobile d'animation est entrainé de manière saccadée par le dispositif d'entrainement, il résulte un défilement des images distinctes portées par ce mobile d'animation. Ce défilement d'images présente une évolution continue qui crée l'impression d'une image animée. Si la fréquence est élevée, le phénomène de persistance rétinienne produit l'impression d'un mouvement quasi continu.

Cette évolution continue est obtenue notamment par le défilement d'images différentes successives représentant les différentes étapes d'un mouvement donnant l'illusion de ce mouvement.

La montre selon l'invention présente donc l'avantage par rapport à l'art antérieur connu de produire un réel effet d'animation similaire à celui d'un dessin animé. Ceci confère un caractère spectaculaire à la montre.

L'utilisation d'un dispositif mécanique qui transforme le mouvement de rotation continu du mouvement mécanique en un mouvement de rotation saccadé du mobile d'animation permet notamment d'immobiliser chaque image du mobile pendant une durée relativement longue derrière le guichet, puis de remplacer cette image aussi rapidement que possible par l'image suivante.

Le dispositif mécanique permet donc de réduire le temps total pendant chaque cycle durant lequel les images ne sont pas alignées derrière le guichet.

Le dispositif mécanique peut être agencé pour produire un mouvement saccadé du mobile d'animation dans lequel :
le mobile est immobile dans une première position permettant d'afficher une première image derrière le guichet;
le mobile tourne de manière à passer directement dans une deuxième position permettant d'afficher une deuxième image derrière le guichet;
le mobile est immobile dans la deuxième position,
et ainsi de suite jusqu'à ce que toutes lesdites images aillent été affichées à tour de rôle derrière le guichet.

Dans ce texte, l'expression « mouvement continu» doit être interprétée de manière relative. La plupart des mouvements mécaniques comportent un échappement qui génère un mouvement en réalité saccadé. Cependant, la fréquence des mouvements modernes est telle (typiquement 28'800 alternances par heure, ou davantage) que ce mouvement saccadé n'est quasiment pas perceptible, et que les aiguilles ou d'éventuelles mobiles directement entraînés par le rouage semblent se déplacer de manière continue, d'autant plus que les phases d'immobilisation à chaque alternance de l'échappement sont extrêmement brèves.

Un but du dispositif mécanique est donc de transformer un mouvement continu (ou perçu comme continu par un observateur) en un mouvement nettement plus saccadé.

Un but du dispositif mécanique est aussi de transformer le mouvement continu (ou perçu comme continu par un observateur) du mouvement de base en un mouvement comportant des phases d'immobilisation relativement longues, afin d'afficher les images de façon immobile derrière le guichet, et des phases de déplacement plus courtes, afin de passer plus rapidement d'une image à l'image suivante. Le dispositif mécanique permet donc de transformer un mouvement continu, ou un mouvement perçu comme continu parce qu'il comporte des phases d'immobilisation très courtes et/ou nombreuses, en un mouvement visiblement saccadé qui comporte des phases d"immobilisation plus longues que le mouvement initial.

Le dispositif mécanique produit un mouvement du mobile dans lequel la durée des périodes d'immobilisation est de préférence supérieure à la durée des phases de déplacement entre deux positions d'immobilisation successives.

Un but du dispositif mécanique est aussi de transformer le mouvement continu (ou perçu comme continu par un observateur) du mouvement de base en un mouvement dans lequel le mobile passe directement d'une position d'immobilisation à la position d'immobilisation suivante. « Directement » signifie ici que le mobile se déplace d'une position d'immobilisation d'image à la position d'immobilisation suivante sans s'arrêter dans une position intermédiaire, ou du moins sans s'arrêter de manière perceptible à l'oeil.

Dans le contexte de l'invention, l'expression « mobile d'animation portant une séquence d'images distinctes » se réfère à toute pièce susceptible de tourner et présentant une succession d'images distinctes. Le mouvement saccadé de ce mobile crée « l'impression d'une image animée » décrite ci-dessus.

Ce mobile d'animation peut être situé dans un plan parallèle ou confondu avec le plan du cadran de la montre, notamment dans le cas d'un disque ou d'un anneau. Dans le cas où le mobile d'animation est un anneau, il présente de préférence une denture périphérique interne lui permettant d'être entrainé par le dispositif d'entrainement.

Dans le cas où le mobile d'animation est un disque, il peut être entrainé par le dispositif d'entrainement par son axe de rotation ou par une denture périphérique externe selon son diamètre.

Ce mobile d'animation peut également être situé dans un plan non parallèle au plan du cadran de la montre, notamment dans le cas d'un tambour, d'une bobine, d'une poulie, etc.

Les images portées par le mobile d'animation peuvent être formées par des motifs émaillés, sérigraphiés, gravés ou découpés sur le mobile. Elles peuvent être en noir et blanc ou en couleurs, abstraites ou figuratives, etc.

Généralement le mobile d'animation porte des images en deux dimensions, toutefois des images en trois dimensions peuvent également être utilisées. Notamment, des objets tels que des sculptures peuvent être fixés sur le mobile d'animation sans sortir du cadre de l'invention. Il est également possible de remplacer le mobile d'animation par un mobile comportant d'autres motifs. L'utilisateur pourra ainsi afficher plusieurs animations sur sa montre.

Dans le contexte de l'invention, la montre peut présenter un premier cadran destiné à l'affichage au moins d'informations horaires et au moins un cadran supplémentaire permettant au moins l'affichage d'une animation. Ceci permet notamment de réaliser des montres présentant des formes variées.

L'animation obtenue par le défilement de la séquence d'images est observable à travers un guichet par lequel une seule image est visible à la fois.

Dans le contexte de l'invention, le terme « guichet » correspond à une ouverture permettant de voir une image parmi une séquence d'images. Le guichet permet d'isoler une image à observer des autres images de la séquence d'images.

Dans un cas, le guichet peut être placé de manière à ce que lesdites autres images soient cachées. Par exemple, le guichet sera constitué par une ouverture dans le cadran de la montre. Il ne laisse alors apparaître qu'une image parmi la séquence d'images portées par le mobile d'animation.

Dans un autre cas, lesdites autres images peuvent cependant rester visibles. Dans ce cas, le défilement de l'ensemble des images de la séquence d'images est visible. L'ouverture permet à l'utilisateur d'avoir une vue globale de la séquence d'images en rotation et lorsqu'il concentre son regard sur le guichet, il n'observe qu'une image à la fois et a l'impression d'une image animée.

Une loupe peut être prévue afin de faciliter l'observation de l'animation. Elle pourra notamment être placée dans le guichet ou dans le verre de la montre en regard dudit guichet. Ce guichet peut être aménagé dans le cadran de la montre. Les images autres que celle apparaissant dans le guichet peuvent cependant rester visibles.

L'entrainement du mobile d'animation peut être assuré par un mouvement de base de la montre. Le mouvement de base peut déterminer la marche de la montre. Le mouvement de base peut être constitué par un module auxiliaire superposé sur un mouvement principal qui détermine la marche de la montre, et entraîné par ce mouvement principal.

L'entrainement du mobile d'animation est assuré par le mouvement de base au travers d'un dispositif mécanique comprenant une croix de Malte.

Lorsque le mobile d'animation est entrainé par une croix de Malte, celle-ci est entrainée par le mouvement de base de la montre, de manière discontinue. La croix de Malte est coaxiale et montée solidaire en rotation avec un pignon. Ils peuvent par exemple être soudés l'un à l'autre. Le pignon engrène une denture périphérique du mobile d'animation. Ainsi le mouvement de la croix de Malte est transmis au mobile d'animation.

Le mouvement de base entraînant le mobile peut être constitué par un module additionnel superposé sur un mouvement principal. Le module additionnel peut comprendre une source d'énergie et un organe réglant qui lui sont propres ainsi que le mobile d'animation. On pourrait par exemple utiliser un mécanisme de répétition-minute, ou la force de la sonnerie des timbres pour faire défiler les images.

Dans ce cas, le module additionnel comprend son propre organe réglant qui déterminera la vitesse de défilement du mobile d'animation. La montre possède également un organe réglant propre.

L'organe réglant du module additionnel peut être simplifié par rapport à l'organe réglant du mouvement de la montre. En effet, il n'est pas nécessaire d'avoir un niveau de précision équivalent à celui du mouvement de base de la montre pour obtenir une impression d'image animée.

Toutefois, lorsque le mobile d'animation est situé sur un module additionnel, il peut également être entraîné par le mouvement principal déterminant la marche de la montre.

La marche du mobile d'animation, lorsqu'il est situé sur un module additionnel, peut également être déterminée par l'organe réglant du mouvement de base de la montre.

Le mobile d'animation peut être déclenché périodiquement de manière automatique, par exemple toutes les heures.

Le mobile d'animation peut également être déclenché manuellement par l'utilisateur. Dans ce cas, le déclenchement peut être effectué à l'aide d'un bouton poussoir, d'une couronne, un verrou de répétition-minute ou de tout autre dispositif de déclenchement applicable à une montre.

Dans le procédé de la revendication 12, l'intervalle de temps correspondant à l'immobilisation d'une image devant le guichet est compris entre 0.5 seconde et 0.04 seconde. Cet intervalle correspond à la vitesse de défilement des images distinctes.

La durée de la répétition des étapes permettant le défilement des images distinctes à travers le guichet est généralement inférieure à 60 secondes. Elle dépend de la taille du ressort et de la dimension du barillet.

Dans le contexte de l'invention, le défilement de toutes les images de la séquence d'images à travers le guichet, appelé cycle, peut être effectué une fois ou bien répété plusieurs fois. Lorsqu'un cycle se termine, l'image affichée doit être la première image du cycle afin de recommencer chaque cycle à la même image.

### Brève description des figures

Des exemples de mise en oeuvre de l'invention sont indiqués dans la description illustrée par les figures annexées dans lesquelles :
La figure 1 illustre une vue de la face avant d'une montre selon un premier mode de réalisation.
La figure 2 illustre une vue de dessus présentant le mobile d'animation et son entrainement.
La figure 3 illustre une vue de détail illustrant le fonctionnement de la Croix de Malte.
La figure 4 illustre une vue de dessus d'une montre selon un deuxième mode de réalisation.

### Exemple(s) de mode de réalisation de l'invention

La figure 1 illustre une montre 11 selon un premier mode de réalisation de la présente invention.

Cette montre 11 présente notamment un guichet 4 au travers duquel une image 3 parmi une séquence d'images est visible. Le guichet 4 est aménagé dans le cadran 10 et permet de voir défiler une succession d'images distinctes 3. Un bouton poussoir ou verrou 12 permet le déclenchement manuel par l'utilisateur du mobile d'animation 1.

Dans un autre mode de réalisation, non représenté, la montre 11 selon l'invention peut présenter un déclenchement manuel du mobile d'animation 1 au moyen d'une lunette de montre, de la couronne, ou de tout autre organe.

La figure 2 illustre un exemple de mobile d'animation 1 ainsi que le dispositif d'entrainement qui lui est associé selon un mode de réalisation de la présente invention. Dans un souci de simplification, le mouvement de base de la montre 11 n'est pas représenté.

Le mobile d'animation 1 représenté sur cette figure est formé par un anneau 1 sur lequel sont représentées des images distinctes 3.

L'anneau 1 possède une denture périphérique interne 2 engrenant un pignon 9. Le pignon 9 est coaxial et solidaire en rotation avec une croix de Malte 5. La croix de Malte 5 et le pignon 9 sont entrainés de manière saccadée par une roue d'entraînement 6 à un ou plusieurs pivots. La roue d'entraînement 6 est entrainée en rotation de manière continue et à vitesse constante par le mouvement de base de la montre 11. La vitesse constante de la montre est assurée par un régulateur. Le fonctionnement de la croix de Malte sera décrit plus précisément en référence à la figure 3.

Le mouvement saccadé appliqué à l'anneau 1 permet le défilement des images distinctes 3.

Le guichet 4 non représenté sur la figure 2 permet de ne voir qu'une image 3 à la fois parmi la pluralité d'images dans la séquence d'images 3.

La taille des images 3 est choisie de manière à ce que chaque image 3 soit entièrement visible à tour de rôle dans le guichet 4. Chaque image 3 représente une étape d'un mouvement. Ainsi le défilement des images successives 3 correspond au défilement des différentes étapes du mouvement créant ainsi l'illusion du mouvement.

La vitesse de défilement est donc choisie de manière à provoquer cette illusion de mouvement ou impression d'image animée. Ce concept d'animation se réfère au domaine cinématographique où la succession des images projetées s'effectue à une fréquence particulière. Dans le contexte de l'invention c'est-à-dire pour le défilement d'images distinctes 3 dans une montre 11, une vitesse de défilement supérieure à 2 images par seconde sera suffisante. De préférence, la vitesse de défilement sera comprise entre 18 et 24 images par seconde.

Dans un autre mode de réalisation, le nombre d'images par seconde peut être augmenté par un obturateur.

Dans un autre mode de réalisation, non représenté, le mobile d'animation 1 est constitué d'un tambour situé dans un plan perpendiculaire au cadran. Le tambour tourne selon un axe situé dans un plan parallèle ou confondu avec le plan du cadran. Le tambour présente une multitude de facettes portant les images distinctes, chaque facette portant une unique image.

Dans un autre mode de réalisation, non représenté, le mobile d'animation 1 est constitué d'un disque 1 de diamètre inférieur ou égal à celui du cadran 10 de la montre et fixé en son centre de manière coaxiale avec le centre du mouvement de base de la montre. L'entrainement du disque 1 se fera au moyen d'un pignon central, entrainé de manière saccadée par une croix de Malte 5. Le disque ne présente pas de denture périphérique.

Dans un autre mode de réalisation, non représenté, le mobile d'animation 1 est constitué d'un disque excentré par rapport au centre du mouvement de base de la montre 11 et de diamètre inférieur à celui du cadran de la montre. De préférence le disque présente une denture périphérique externe sur laquelle engrène le pignon entrainé par la croix de Malte.

La figure 3 illustre de manière plus précise le fonctionnement du dispositif d'entrainement comprenant une croix de Malte 5 selon un mode de réalisation de la présente invention.

Une roue d'entraînement 6 entrainée par le mouvement de base de la montre (non représenté) tourne de manière continue, avec une vitesse régulière. Cette roue d'entraînement porte deux pivots 7 pénétrant dans les rainures 8 de la croix de Malte, provoquant ainsi sa rotation d'un quart de tour. La roue d'entraînement 6 peut également ne porter qu'un pivot. Le pivot 7 sort ensuite de la rainure 8, la roue d'entraînement 6 continue sa course tandis que la croix de Malte reste immobile. La partie centrale de la roue d'entraînement 6, partiellement évidée, est complémentaire de l'arrondi de la croix de Malte 5 afin de stabiliser la position du dispositif lorsque l'un des pivots 7 n'est pas engagé dans l'une des rainures 8.

La figure 4 illustre un autre mode de réalisation de la présente invention, dans lequel la montre est constituée de deux cadrans 10 et 12. Le cadran 10 présente un guichet 4 à travers lequel une image 3 est visible. Le cadran 12 présente un affichage succinct de l'heure et des minutes.

Sur l'un ou l'autre de ces cadrans 10 ou 12, des informations supplémentaires peuvent être affichées bien que non illustrées sur cette figure. A titre non limitatif, des exemples d'informations supplémentaires à afficher sont les secondes, le quantième, la réserve de marche ou encore des données de chronographes, etc.

Selon un autre mode de réalisation, la montre 11 présente une animation sur un cadran supplémentaire alors que les informations horaires sont présentées sur un cadran principal.

Selon encore un autre mode de réalisation, il est possible de prévoir plusieurs cadrans complémentaires.

Selon encore d'autres modes de réalisation, le mobile d'animation peut être placé au-dessus du cadran, ou même hors de la boîte, par exemple dans la lunette ; etc.

L'invention a été décrite pour une montre mais elle pourrait être appliquée à des dispositifs de plus grande dimension présentant les caractéristiques précédentes prises en combinaison ou indépendamment les unes des autres.

A titre d'exemple, une horloge présentant un affichage d'une animation fonctionnant à l'aide d'un mécanisme à croix de Malte, permet notamment d'utiliser une séquence d'images de taille supérieure. Le contenu des images peut être plus détaillé et présenter un aspect esthétique supérieur par rapport à un motif plus simple, parce que plus petit, affiché sur une montre. Une telle horloge possède un caractère attractif et spectaculaire.

### Numéros de référence employés sur les figures

1. Mobile d'animation
2. Denture du mobile d'animation
3. Image portée par le mobile d'animation
4. Guichet
5. Croix de Malte
6. Roue d'entraînement
7. Pivot
8. Rainure
9. Pignon
10. Cadran
11. Montre
12. Bouton poussoir

## Revendications

1. Montre (11) comprenant un mouvement mécanique, un mobile d'animation (1) entraîné par ledit mouvement et un guichet (4),
le mobile d'animation (1) comportant une succession d'images distinctes (3),
le guichet (4) permettant l'affichage d'une seule image (3) portée par ledit mobile d'animation (1),
ladite montre comprenant en outre un dispositif mécanique agencé pour transformer un mouvement de rotation du mouvement mécanique en un mouvement de rotation saccadé dudit mobile d'animation (1) de manière à donner l'impression d'une image animée à travers ledit guichet (4);
**caractérisé en ce que** ledit dispositif mécanique comprend une croix de Malte (5) entraînée en rotation de manière discontinue.

2. Montre selon la revendication 1, dans laquelle ledit dispositif mécanique est agencé pour produire un dit mouvement saccadé dudit mobile d'animation (1) dans lequel
ledit mobile est immobile dans une première position permettant d'afficher une première dite image derrière ledit guichet ;
ledit mobile tourne de manière à passer directement dans une deuxième position permettant d'afficher une deuxième dite image derrière ledit guichet ;
ledit mobile est immobile dans la deuxième dite position,
et ainsi de suite jusqu'à ce que toutes lesdites images aient été affichées à tour de rôle derrière ledit guichet.

3. Montre selon la revendication 2, dans laquelle ledit dispositif est agencé pour immobiliser ledit disque pendant des durées supérieures à la durée de passage d'une position à la position suivante.

4. Montre (11) selon l'une des revendications 1 à 3, dans laquelle la croix de Malte (5) coaxiale et montée solidaire en rotation avec un pignon (9) est entraînée par ledit mouvement mécanique et le pignon (9) engrène une denture périphérique (2) interne du mobile d'animation (1).

5. Montre selon l'une des revendications 1 à 4, dans laquelle le dispositif mécanique comporte une roue d'entraînement (6) pourvue d'au moins un pivot (7) adapté pour pénétrer dans les rainures (8) de la croix de malte pour l'entraîner en rotation de façon discontinue.

6. Montre (11) selon l'une des revendications précédentes, dans laquelle la vitesse de défilement des images distinctes (3) portées par le mobile d'animation (1) est d'au moins 2 images par seconde.

7. Montre (11) selon l'une des revendications précédentes, dans laquelle le mobile d'animation (1) est formé d'un anneau présentant une denture périphérique interne (2) et situé dans un plan parallèle au cadran de la montre.

8. Montre (11) selon l'une quelconque des revendications 1 à 7, ledit mouvement mécanique déterminant la marche de la montre.

9. Montre (11) selon l'une quelconque des revendications 1 à 7, dans laquelle le mobile d'animation est situé sur un module additionnel au mouvement de base de la montre, ledit module additionnel comprenant une source d'énergie et un organe réglant qui lui sont propres.

10. Montre (11) selon l'une quelconque des revendications 1 à 7, dans laquelle le mobile d'animation (1) est situé sur un module additionnel entraîné par le mouvement de base de la montre.

11. Montre (11) selon l'une quelconque des revendications 1 à 10, dans laquelle le mobile d'animation (1) est situé sur un module additionnel dont la marche est déterminée par l'organe réglant du mouvement de base de la montre (11).

12. Procédé d'animation sur la montre bracelet à mouvement mécanique **caractérisée par** l'une des revendications 1 à 11, le procédé comprenant une répétition des étapes suivantes:
a) l'affichage à travers un guichet (4) d'une première image portée par un mobile d'animation (1), entraîne par un dispositif mécanique additionnel comprenant une croix de Malte (5), dans une première position,
b) l'immobilisation de ladite première image durant un intervalle de temps,
c) le déplacement du mobile d'animation (1), entraîné par ledit dispositif mécanique additionnel comprenant ladite croix de Malte, qui passe directement dans une deuxième position afin de remplacer la première image par une deuxième image,
et ainsi de suite, de manière à donner l'impression d'une image animée.

13. Procédé d'animation selon la revendication 12, sur une montre dans lequel ledit intervalle de temps est compris entre une demi-seconde et un cinquième de seconde.

## Patentansprüche

1. Uhr (11) mit einem mechanischen Uhrwerk, einem durch das besagte mechanische Uhrwerk angetriebenen Animationsdrehteil (1) und einem Fenster (4):
worin der Animationsdrehteil (1) eine Reihenfolge von individuellen Bildern (3) umfasst,
worin das Fenster (4) das Anzeigen eines einzigen, vom besagten Animationsdrehteil (1) getragenen Bildes (3) ermöglicht,
worin die besagte Uhr zudem eine mechanische Vorrichtung umfasst, die so angeordnet ist, um eine Drehbewegung des mechanischen Uhrwerks in eine ruckartige Drehbewegung des besagten Animationsdrehteiles (1) umzuwandeln, um den Eindruck eines animierten Bildes durch das besagte Fenster (4) zu erwecken;
**dadurch gekennzeichnet, dass** die besagte mechanische Vorrichtung ein diskontinuierlich in Drehung angetriebenes Malteserkreuz (5) umfasst.

2. Uhr gemäss Anspruch 1, worin die besagte mechanische Vorrichtung so angeordnet ist, um eine besagte ruckartige Bewegung des besagten Animationsdrehteils (1) zu erzeugen, worin
der besagte Drehteil in einer ersten Position bewegungslos bleibt, was das Anzeigen eines ersten besagten Bildes hinter dem besagten Fenster ermöglicht;
der besagte Drehteil sich dreht, um direkt in eine zweite Position zu wechseln, was das Anzeigen eines zweiten besagten Bildes hinter dem besagten Fenster ermöglicht;
der besagte Drehteil ist bewegungslos in der besagten zweiten Position bleibt,
und so weiter, bis alle Bilder der Reihe nach hinter dem besagten Fenster angezeigt wurden.

3. Uhr gemäss Anspruch 2, worin die besagte Vorrichtung so angeordnet ist, um den besagten Drehteil für Zeitabschnitte grösser als die Dauer des Wechsels von einer Position zur nächsten Position unbeweglich zu machen.

4. Uhr (11) gemäss einem der Ansprüche 1 bis 3, worin das koaxial und solidarisch in Drehung mit einem Trieb (9) montierte Malteserkreuz (5) durch das besagte mechanische Uhrwerk angetrieben wird und der Trieb (9) mit einer inneren peripheren Zahnung (2) des besagten Animationsdrehteils (1) ineinandergreift.

5. Uhr gemäss einem der Ansprüche 1 bis 4, worin die mechanische Vorrichtung ein Antriebsrad (6) umfasst, versehen mit mindestens einem Drehzapfen (7), der dazu angepasst ist, um in die Rillen (8) des Malteserkreuzes einzudringen, um dieses diskontinuierlich in Drehung anzutreiben.

6. Uhr (11) gemäss einem der vorhergehenden Ansprüche, worin die Laufgeschwindigkeit der vom besagten Animationsdrehteil (1) getragenen individuellen Bilder (3) mindestens zwei Bilder pro Sekunde ist.

7. Uhr (11) gemäss einem der vorhergehenden Ansprüche, worin der besagte Animationsdrehteil (1) aus einem Ring besteht, der eine innere periphere Zahnung (2) aufweist und sich in einer zum Zifferblatt der Uhr parallelen Ebene befindet.

8. Uhr (11) gemäss irgendeinem der Ansprüche 1 bis 7, worin das besagte mechanische Uhrwerk den Gang der Uhr bestimmt.

9. Uhr (11) gemäss irgendeinem der Ansprüche 1 bis 7, worin sich der besagte Animationsdrehteil auf einem zusätzlichen Modul zum Basisuhrwerk der Uhr befindet, wobei das zusätzliche Modul eine eigene Energiequelle und ein eigenes Stellglied umfasst.

10. Uhr (11) gemäss irgendeinem der Ansprüche 1 bis 7, worin sich der besagte Animationsdrehteil (1) auf einem zusätzlichen, durch das Basisuhrwerk der Uhr angetriebenen Modul befindet.

11. Uhr (11) gemäss irgendeinem der Ansprüche 1 bis 10, worin sich der Animationsdrehteil (1) auf einem zusätzlichen Modul befindet, dessen Gang durch das Stellglied des Basisuhrwerks der Uhr (11) bestimmt wird.

12. Animationsverfahren auf der durch irgendeinen der Ansprüche 1 bis 11 gekennzeichneten Uhr mit mechanischem Uhrwerk, worin das Verfahren eine Wiederholung der folgenden Schritte umfasst:
a) Anzeigen durch ein Fenster (4) eines ersten Bildes, von einem Animationsdrehteil (1) getragen, welcher durch eine zusätzliche mechanische Vorrichtung mit einem Malteserkreuz (5) angetrieben wird, in einer ersten Position,
b) Immobilisierung des besagten ersten Bildes während eines Zeitintervalls,
c) Bewegen des Animationsdrehteils (1), angetrieben durch die zusätzliche mechanische Vorrichtung mit dem besagten Malteserkreuz, welches direkt in eine zweite Position übergeht, um das erste Bild durch ein zweites Bild zu ersetzen,
und so weiter, um den Eindruck eines animierten Bildes zu erwecken.

13. Animationsverfahren gemäss Anspruch 12, auf einer Uhr, worin das besagte Zeitintervall zwischen einer halben Sekunde und einem Fünftel einer Sekunde liegt.

## Claims

1. Timepiece (11) comprising a mechanical movement, an animation disc (1) driven by said movement and a window (4):
wherein the animation disc (1) comprises a sequence of distinct images (3),
wherein the window (4) enables a single image (3) borne by said animation disc (1) to be displayed,
wherein said timepiece further comprises a mechanical device arranged for transforming a rotation movement of the mechanical movement into a jerky rotation movement of said animation disc (1) so as to give the impression of an animated image through said window (4);
**characterized in that** said mechanical device comprises a Maltese cross (5) driven in rotation in a discontinuous manner.

2. Timepiece according to claim 1, wherein said mechanical device is arranged to produce one said jerky movement of said animation disc (1) wherein
said disc is immobile in a first position enabling a first said image to be displayed behind said window;
said disc turns so as to pass directly into a second position enabling a second said image to be displayed behind said window;
said disc is immobile in the second said position,
and so forth until all said images have been displayed in turn behind said window.

3. Timepiece according to claim 2, wherein said device is arranged for immobilizing said disc for durations greater than the time for switching from one position to the following position.

4. Timepiece (11) according to one of the claims 1 to 3, wherein the Maltese cross (5), which is coaxial and mounted integrally in rotation with a pinion (9) is driven by said mechanical movement and the pinion (9) meshes with an inner peripheral teething (2) of the animation disc (1).

5. Timepiece according to one of the claims 1 to 4, wherein the mechanical device comprises a drive wheel (6) provided with at least one pivot (7) adapted for penetrating into the slits (8) of the Maltese cross to drive it in rotation in a discontinuous manner.

6. Timepiece (11) according to one of the preceding claims, wherein the scrolling speed of the distinct images (3) borne by the animation disc (1) is of at least 2 images per second.

7. Timepiece (11) according to one of the preceding claims, wherein the animation disc (1) is formed of a ring having an inner peripheral teething (2) and situated in a plane parallel to the timepiece's dial.

8. Timepiece (11) according to any of the claims 1 to 7, wherein said mechanical movement determines the running of the timepiece.

9. Timepiece (11) according to any of the claims 1 to 7, wherein the animation disc is located on an additional module to the base movement of the timepiece, wherein said additional module comprises an energy source and a regulating member of its own.

10. Timepiece (11) according to any of the claims 1 to 7, wherein the animation disc (1) is located on an additional module driven by the base movement of the timepiece.

11. Timepiece (11) according to any of the claims 1 to 10, wherein the animation disc (1) is located on an additional module whose running is determined by the regulating member of the base movement of the timepiece (11).

12. Animation method on the mechanical-movement wristwatch **characterized by** one of the claims 1 to 11, wherein the method comprises a repetition of the following steps:
a) displaying through a window (4) a first image borne by an animation disc (1), driven by an additional mechanical device comprising a Maltese cross (5), in a first position,
b) immobilizing said first image during a time interval,
c) moving the animation disc (1), driven by said additional mechanical device comprising said Maltese cross, which passes directly into a second position in order to replace the first image by a second image, and so on, in order to give the impression of an animated image.

13. Animation method according to claim 12, on a timepiece wherein said time interval is comprised between a half-second and a fifth of a second.
